# EUROPÄISCHE PATENTSCHRIFT

(11) **EP 0 384 114 B1**
(45) Veröffentlichungstag und Bekanntmachung des Hinweises auf die Patenterteilung: **16.06.1993**
(21) Anmeldenummer: 90100751.8
(22) Anmeldetag: 15.01.1990
(51) Int. Cl.: B65H 18/06

(54) **Vorrichtung zum Aufwickeln von Materialbahnen**
Method and device for winding a web
Procédé et dispositif pour enrouler une bande

(30) Priorität: 21.02.1989 DE 3905322
(43) Veröffentlichungstag der Anmeldung: 29.08.1990
(73) Patentinhaber: Windmöller & Hölscher, D-49525 Lengerich (DE)
(72) Erfinder: Pyka, Udo, D-4540 Lengerich (DE); Teepe, Horst, D-4540 Lengerich (DE)
(74) Vertreter: Gossel, Hans K., Dipl.-Ing.

(56) Entgegenhaltungen:
- DE-A- 2 951 336
- DE-A- 3 629 217
- US-A- 3 298 624

## Beschreibung

Die Erfindung betrifft eine Vorrichtung zum Aufwickeln von Materialbahnen, bestehend aus mindestens einer Wickeleinrichtung, vorzugsweise aus zwei um 180 Grad zueinander versetzt auf einer zentralen Welle gehalterten Wickeleinrichtungen mit in Trägern, die in ihrem axialen Abstand relativ zueinander verstellbar sind, drehbar gelagerten und miteinander fluchtenden Haltedornen, die zur Aufnahme von zwischen diesen eingespannten Wickelhülsen bestimmt sind wobei je ein Haltedorn jeder Wickeleinrichtung mit einem Antrieb versehen und der jeweils andere frei drehbar auf einem axial verschieblichen Zapfen, vorzugsweise auf der Kolbenstange einer pneumatischen Kolben-Zylinder-Einheit gelagert ist, der zwischen seiner die Wickelhülse einspannenden Spannstellung und seiner zurückgefahrenen Stellung um eine Strecke beweglich ist, die mindestens der Summe der Eintauchtiefen der beiden Haltedorne in die Bohrungen der Wickelhülsen entspricht, und mit einer an die zwischen den Haltedornen gehaltene Wickelhülse anstellbaren Andrückwalze.

Eine Vorrichtung dieser Art ist aus der US-PS 32 98 624 bekannt. Da die Eintauchtiefen der beiden Haltedorne in die Bohrung der Wickelhülsen verhältnismäßig groß sein müssen, um eine gute Halterung der Wickelhülsen auf den Haltedornen ohne zu Beschädigungen oder Verformungen führende unzulässig hohe Andrückkräfte bzw. Flächendrücke zu gewährleisten, muß die Ausfahrlänge des Zapfens bzw. der Kolbenstagnge aus der diesen halternden Buchse oder dem Zylinder ebenfalls verhältnismäßig groß sein. Wegen des Gewichts der Wickelrolle und insbesondere auch wegen der zusätzlich von der Andrückwalze auf die Wickelrolle übertragenen Andruckkraft wirken auf den in seiner Haltestellung befindlichen Zapfen bzw. die Kolbenstange erhebliche diese auf Biegung beanspruchende Kräfte. Damit der Zapfen oder die Kolbenstange diese Kräfte ohne unzulässige Durchbiegung aufnehmen kann, müssen diese entsprechend dick ausgeführt werden. Ein größerer Durchmesser des Zapfens oder der Kolbenstange bedingt nun aber auch einen entsprechend größeren Durchmesser der Haltebuchse bzw. des Zylinders sowie der diese halternden Trageinrichtungen. Damit sind aber den Durchmessern der auf der Wickelvorrichtung zu bewickelnden Wickelhülsen Grenzen gesetzt. Um auf der Vorrichtung Wickelhülsen unterschiedlicher Längen bewickeln zu können, muß die Länge der Andrückwalze der größten Länge der zu bewickelnden Wickelhülsen entsprechen. Dies bedeutet aber, daß die Andrückwalze die den Zapfen lagernde Buchse oder den Zylinder und deren Halteeinrichtungen überragt, wenn die Träger der Haltedorne zum Bewickeln von kürzeren Wickelhülsen enger zusammengerückt sind, also einen geringeren axialen Abstand voneinander aufweisen. Überdeckt die Andrückwalze aber die den Zapfen oder die Kolbenstange halternden Einrichtungen, lassen sich nur Wickelhülsen wickeln, deren Radius größer ist als der Abstand der Mittellinie des Zapfens oder der Kolbenstange von der Außenkante der diese halternden und tragenden Einrichtungen. Da dieser Abstand jedoch wegen der benötigten Dicke des verschieblichen Zapfens bzw. der Kolbenstange relativ groß ist, können kürzere Wickelhülsen geringeren Durchmessers überhaupt nicht mit der bekannten Vorrichtung bewickelt werden oder nur dann, wenn auch die Andrückwalze ausgetauscht und durch eine kürzere ersetzt wird, die der geringeren Länge der zu bewickelnden Wickelhülse kleineren Durchmessers angepaßt ist.

Aufgabe der Erfindung ist es daher, eine Vorrichtung der eingangs angegebenen Art zu schaffen mit der sich ohne Austausch der Andrückwalze auch dann Wickelhülsen geringeren Durchmessers mit Materialbahnen bewickeln lassen, wenn die die Wickeldorne tragenden Träger so weit zusammengerückt sind, daß die Andrückwalze die den verschieblichen Zapfen bzw die Kolbenstange halternden Einrichtungen überdeckt.

Erfindungsgemäß wird diese Aufgabe bei einer Vorrichtung der gattungsgemäßen Art dadurch gelöst, daß der frei drehbare Haltedorn an einem mit dem verschieblichen Zapfen verbundenen Tragstück in Richtung auf die Andrückwalze versetzt exzentrisch zu dem Zapfen gelagert ist.

Bei der erfindungsgemäßen Vorrichtung ist somit der frei drehbare Haltedorn exzentrisch nach außen versetzt auf dem Zapfen gelagert, so daß der Zapfen selbst in der erforderlichen Dicke ausgeführt werden kann, ohne daß dadurch die Anstellbarkeit der Andrückwalze an Wickelhülsen geringeren Durchmessers beeinträchtigt wird, wenn diese die Halte- und Verschiebeeinrichtungen des Zapfens überdeckt.

Auf der Seite des Trägers mit dem in diesem gelagerten und mit einem Drehantrieb versehenen Haltedorn brauchen keine besonderen Maßnahmen getroffen werden, um die Andrückwalze in der erforderlichen Weise auch an Wickelhülsen geringeren Durchmessers anstellen zu können, weil der den Haltedorn tragende angetriebene Wellenzapfen nicht ausfahrbar ist und daher nur eine kurze Länge aufzuweisen braucht, so daß er mit so geringem Durchmesser ausgeführt werden kann, daß besondere Maßnahmen zur Durchmesserverringerung der Lagereinrichtungen nicht getroffen werden brauchen.

Ein Ausführungbeispiel der Erfindung wird nachstehend anhand der Zeichnung näher erläutert. In dieser zeigt
- Fig.1: einen Längsschnitt durch den oberen Teil der Wickelvorrichtung und
- Fig.2: den linken oberen Bereich der Fig.1 in vergößerter Darstellung.

In den Seitenteilen 1 des nicht näher dargestellten Maschinengestells ist eine zentrale Welle 2 in nicht näher dargestellter Weise drehbar gelagert. Auf diese zentrale Welle 2 sind eine kreisrunde Scheibe und ein ringförmiges Gehäuse 4 gegeneinander verstellbar und arretierbar aufgesetzt. In dem ringförmigen Gehäuse 4 ist eine über einen nicht dargestellten Motor antreibbare Riemenscheibe 5 gelagert, auf die ein Ritzel 6 aufgesetzt ist. Dieses Ritzel 6 kämmt mit einem Zwischenrad 7, welches seinerseits in die Verzahnung 8 einer Welle 9 eingreift, die einendig aus dem Gehäuse 4 hervorragt. Auf dieses hervorragende Ende 10 der Welle 9 ist ein Spannkopf 11 fest aufgesetzt, auf den Wickelhülsen 12 mittels Spannelementen 13 festgelegt werden können. Die Funktion der Spannelemente 13 ist bekannt und soll an dieser Stelle nicht näher erläutert werden.

Die dem Gehäuse 4 gegenüberliegende kreisrunde Scheibe 3 weist ebenfalls zwei einander diametral gegenüberliegende Wickelstellen auf, von denen eine gezeichnet ist. Aus der Zeichnung ist zu ersehen, daß die Wickelstelle aus einem mit der Scheibe 3 fest verbundenen Zylinder 14 besteht, in welchem ein Kolben 15 gelagert ist. Die diesem Kolben 15 zugehörige Kolbenstange 16 ist hohl ausgebildet. In den Hohlraum 17 dieser Kolbenstange 16 ragt eine Stange 18 hinein, welche mit dem Boden 19 des Zylinders 14 fest verbunden ist. Das in den Hohlraum 17 hineinragende Ende der Stange 18 ist mit einer Anschlagscheibe 20 fest verbunden, an dem sich eine die Stange 18 bereichsweise umgreifende Feder 21 einendig abstützt. Das andere Ende der Feder 21 stützt sich an einem Sprengring 22 ab, der in einer Nut des Kolbens 15 gelagert ist. Die Feder 21 versucht demnach, die Kolbenstange stets einzuziehen. Zum Ausfahren des Kolbens 15 und damit auch der Kolbenstange 16 ist eine Preßluftleitung 23 vorgesehen, die in dem hinteren Ende des Zylinderraums 24 mündet.

Insbesondere aus der Figur 2 ist zu erkennen, daß mit dem aus dem Zylinder hervorragenden Ende der Kolbenstange 16 eine Tragplatte 25 fest verbunden ist, an der, nach außen versetzt zur Kolbenstange 16 ein Zapfen 26 befestigt ist. Auf diesem Zapfen lagert frei drehbar ein hohler Aufnahmedorn 27 für die Wickelhülsen 12. Die Kolbenstange 16 weist eine Längsnut 29 auf, in die eine Paßfeder 30 eingreift, welche in der Scheibe 3 gelagert ist. Auf diese Weise wird die Kolbenstange 16 gegen Verdrehung gesichert.

Aufgrund der gegenüber der Kolbenstange 16 exzentrisch nach außen versetzten Lagerung des Aufnahmedorns 27 kann unabhängig von der Stellung der Scheibe 3 dieselbe zum ringförmigen Gehäuse 4 stets ein und dieselbe Andrückwalze 28 eingesetzt werden. Die Kolbenstange 16 kann dabei entsprechend der auf sie beim Wickelvorgang und aufgrund der Anpreßkraft der Walze 28 einwirkenden Belastung entsprechend groß ausgebildet sein.

Da der Spannkopf 11, der in dem ringförmigen Gehäuse 4 gelagert ist, keine axiale Bewegung ausführt, braucht dieser nicht exzentrisch gelagert zu sein, da das aus dem Gehäuse 4 hervorragende Wellenende 10 sehr kurz sein kann, so daß selbst bei geringem Durchmesser große Kräfte aufgenommen werden können.

## Patentansprüche

1. Vorrichtung zum Aufwickeln von Materialbahnen, bestehend aus mindestens einer Wickeleinrichtung, vorzugsweise aus zwei um 180 Grad zueinander versetzt auf einer zentralen Welle (2) gehalterten Wickeleinrichtungen,
mit in Trägern (3), die in ihrem axialen Abstand relativ zueinander verstellbar sind, drehbar gelagerten und miteinander fluchtenden Haltedornen (11,27), die zur Aufnahme von zwischen diesen eingespannten Wickelhülsen (12) bestimmt sind, wobei je ein Haltedorn jeder Wickeleinrichtung mit einem Antrieb (5-9) versehen und der jeweils andere frei drehbar auf einem axial verschieblichen Zapfen (16), vorzugsweise auf der Kolbenstange einer pneumatischen Kolben-Zylinder-Einheit (14,15), - gelagert ist, der zwischen seiner die Wickelhülsen einspannenden Spannstellung und seiner zurückgefahrenen die Wickelhülsen freigebenden Stellung um eine Strecke beweglich ist, die mindestens der Summe der Eintauchtiefen der beiden Haltedorne in die Bohrungen der Wickelhülsen entspricht, und
mit einer an die zwischen den Haltedornen gehaltene Wickelhülse anstellbaren Andrückwalze (28),
**dadurch gekennzeichnet,**
daß der frei drehbare Haltedorn (27) an einem mit dem verschieblichen Zapfen (16) verbundenen Tragstück (25) in Richtung auf die Andrückwalze (28) versetzt exzentrisch zu dem Zapfen (16) gelagert ist.

## Claims

1. Device for winding webs of material, comprising at least one winding device, preferably two winding devices offset by 180 degrees with respect to each other and secured on a central shaft (2), having holding mandrels (11, 27) which are in line with each other, are intended for receiving winding sleeves (12) clamped between them and are mounted rotatably in supports (3) which are adjustable in their axial spacing in relation to each other, one holding mandrel of each winding device being provided with a drive (5-9) and the respectively other holding mandrel being mounted freely rotatably on an axially displaceable journal (16), preferably on the piston rod of a pneumatic piston-cylinder unit (14, 15), which is movable between its clamping position, clamping the winding sleeves, and its retracted position, releasing the winding sleeves, by a distance which corresponds to at least the sum of the depths of entry of the two holding mandrels into the bores of the winding sleeves, and having a pressure-applying roller (28) which can be brought into position against the winding sleeve held by the holding mandrels, characterised in that the freely rotatable holding mandrel (27) is mounted on a supporting piece (25), connected to the displaceable journal (16), offset eccentrically with respect to the journal (16) in the direction of the pressure-applying roller (28).

## Revendications

1. Dispositif pour enrouler des bandes de matériau, constitué d'au moins un dispositif d'enroulement, de préférence de deux dispositifs d'enroulement montés sur un arbre central (2) de façon décalée l'un de l'autre de 180 degrés, avec des supports (3) dont l'espacement axial relatif est réglable, des broches de maintien (11, 27) montées à rotation et en alignement les unes avec les autres et qui sont destinées à la réception de mandrins (12) tendus entre celles-ci, une broche de maintien, respectivement, de chaque dispositif d'enroulement est pourvue d'un entraînement (5-9) et l'autre, respectivement, est montée libre en rotation sur un tourillon (10) déplaçable axialement, de préférence sur la tige de piston d'une unité pneumatique à piston et à cylindre (14, 15) et qui peut être déplacée entre sa position de tension tendant les mandrins et sa position rétractée libérant les mandrins d'un trajet qui correspond au moins à la somme des profondeurs de pénétration des deux broches de maintien dans les perçages des mandrins, et
avec un rouleau de pression (28) pouvant être appliqué contre le mandrin maintenu entre les broches de maintien,
caractérisé
en ce que la broche de maintien (27) tournant librement est montée sur une pièce de support (25) reliée au tourillon déplaçable (16), décalée excentriquement par rapport au tourillon (16), décalée en direction vers le rouleau de pression (28).
